# EUROPÄISCHE PATENTSCHRIFT

(11) **EP 0 854 103 B1**
(45) Veröffentlichungstag und Bekanntmachung des Hinweises auf die Patenterteilung: **28.11.2001**
(21) Anmeldenummer: 97810983.3
(22) Anmeldetag: 15.12.1997
(51) Int. Cl.: B65H 1/14, B65H 1/24

(54) **Einrichtung zur Vereinzelung von stapelweise stehend zugeführten flachen Gegenständen**
Device for separating stacked flat objects, said objects being stacked on the edge
Dispositif de séparation d'objets plats transportés en pile sur le chant

(30) Priorität: 20.12.1996 CH 314496
(43) Veröffentlichungstag der Anmeldung: 22.07.1998
(73) Patentinhaber: SIEMENS AKTIENGESELLSCHAFT, 80333 München (DE)
(72) Erfinder: Oppliger, Jean-Claude, 8155 Niederhasli (CH); Zimmermann, Thomas, 79793 Wutöschingen (DE)
(74) Vertreter: Fischer, Michael, Dr.

(56) Entgegenhaltungen:
- WO-A-96/22242
- FR-A- 2 442 784
- US-A- 4 595 188

## Beschreibung

Die Erfindung betrifft eine Einrichtung zur Vereinzelung von stapelweise stehend zugeführten flachen Gegenständen, wie Briefumschläge, Karten, Versandtaschen, Beutel, Pakete oder Druckerzeugnisse, bestehend aus einer die quer zur Zuführrichtung angeordneten Gegenstände transportierenden, aus einem endlos umlaufenden Zugmittel gebildeten Fördervorrichtung und einer dem Förderende der Fördervorrichtung zugeordneten Vereinzelungsvorrichtung, die in Förderrichtung der Fördervorrichtung gegen das vordere Stapelende zustellbar ausgebildet ist und einen der flachen Seite des vordersten Gegenstandes zugewandten Abzugsabschnitt eines zur Förderrichtung des Stapels rechtwinklig angetriebenen Fördertrums eines endlos umlaufenden Förderbandes aufweist.

Eine Einrichtung dieser Art ist in der WO 96/22242 beschrieben. Die an dem vorderen Stapelende anlehnende Vereinzelungseinrichtung erweist sich als träge in ihrer Wirkung bei der Verarbeitung der flachen Gegenstände und sie führt bei den rasch wechselnden Verhältnissen zu Unterbrüchen, die ausschliesslich manuell behoben werden können und die deshalb wertvolle Produktionszeit in Anspruch nehmen.

Weiterhin nachteilig erweist sich die an dem Stapelende anlehnende Vereinzelungsvorrichtung, indem sie ein Haften der aneinanderanliegenden flachen Gegenstände begünstigt, sodass Fehler beim Entnehmen am Stapelende entstehen, beispielsweise Doppel- oder Leerabzüge.

Aufgabe der Erfindung ist es deshalb, eine Einrichtung der eingangs genannten Art zu schaffen, bei deren Gebrauch die erwähnten Nachteile nicht eintreten und die eine reaktionsschnelle Verarbeitung der Gegenstände gewährleistet.

Erfindungsgemäss wird die Aufgabe dadurch gelöst, dass die Vereinzelungsvorrichtung zur Einleitung einer rückwärts oder einer vorwärts gerichteten Bewegung wenigstens einen dem vorderen Stapelende der transportierten Gegenstände zugewandten Messwertgeber aufweist.

Somit geht die Erfindung neue Wege, indem durch sie auf das Stapelende mehr Bewegungen übertragen und eine gewisse Lockerung des Stapels in der Erfassungszone geschaffen und dadurch eine zuverlässige Separierung der einzelnen Gegenstände vom Stapel herbeigeführt wird.

Die Erfindung zeichnet sich weiter dadurch aus, dass der Messwertgeber zur Messung seines Abstandes vom vorderen Stapelende mittels einer physikalischen Grösse ausgebildet ist und dass die gemessenen Abstandswerte den Bewegungen oder einem Stillstand der Vereinzelungsvorrichtung zugeordnet sind, wobei Licht wie beispielsweise Laser oder Infrarot, Schall wie beispielsweise Ultraschall oder eine Kraft, beispielsweise mechanisch oder pneumatisch erzeugt, als physikalische Grössen einsetzbar sind.

Zur Erzielung einer optimalen Lockerung in der Erfassungszone und zur wechselweisen Freistellung des Messwertgebers vom Stapelende ist es vorteilhaft, wenn die rückwärts gerichtete Bewegung der Vereinzelungsvorrichtung eine gleiche oder grössere Geschwindigkeit aufweist als die Fördervorrichtung.

Es erweist sich als zweckmässig und einfach, wenn der Messwertgeber an einem motorisch angetriebenen Gestell der Vereinzelungsvorrichtung befestigt ist, sodass ein direkter funktioneller Zusammenhang zwischen Fördervorrichtung und Vereinzelungsvorrichtung entstehen kann.

Zur Erzielung einer automatischen Verarbeitung der Gegenstände durch die vorgeschlagene Einrichtung ist es vorzuziehen, dass der Messwertgeber mit einer auf eine die Bewegungen der Vereinzelungsvorrichtung erzeugenden Antriebsvorrichtung einwirkenden Steuervorrichtung verbunden ist.

Vorzugsweise ist dem Messwertgeber eine in Abschnitte aufgeteilte Messstrecke zugeordnet, die es u.a. gestattet, die Bewegungen der Vereinzelungsvorrichtung den Abschnitten zuzuordnen, um auf eine rationelle Weise die Verarbeitung der Gegenstände durchführen zu können.

Zu diesem Zweck sind die Abschnitte der Messstrecke vorteilhafterweise jeweils der rückwärts oder vorwärts gerichteten Bewegung oder einem Stillstand der Vereinzelungsvorrichtung zugeordnet, sodass eine genaue Steuerung der Einrichtung erfolgen kann.

Als besonders einfach erweist es sich, wenn der dem Stillstand der Vereinzelungsvorrichtung zugeordnete Abschnitt zwischen dem der rückwärts und dem der vorwärts gerichteten Bewegung der Vereinzelungsvorrichtung zugeordneten Abschnitt angeordnet ist, sodass eindeutige Steuerverhältnisse entstehen können.

Der Messwertgeber ist zweckmässig durch eine sich auf der Messstrecke physikalisch verändernde Grösse oder durch ein sich in der Lage veränderndes Element ausgebildet.

Weist der Stapel auf der Fördervorrichtung eine gegenüber der Verarbeitung durch die Vereinzelungsvorrichtung zu hohe Geschwindigkeit auf, dann ist vorteilhaft auf dem rückwärts gerichteten Bewegungsweg der Vereinzelungsvorrichtung eine Schaltposition angeordnet, durch die der Antrieb der Fördervorrichtung des Stapels unterbrochen und die Vereinzelungsvorrichtung dem Abschnitt der Messstrecke entsprechend gesteuert wird.

Die Fördervorrichtung kann durch eine in vorwärts gerichteter Bewegung zurückgelegte Wegstrecke der Vereinzelungsvorrichtung wieder inbetrieb gesetzt werden.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine erfindungsgemässe Einrichtung in einer Ausganngsstellung.
- Fig. 2: die Einrichtung gemäss Fig. 1 zu Beginn der Verarbeitung von flachen Gegenständen,
- Fig. 3: die gleiche Einrichtung nach rückwärts gerichteter Bewegung der Vereinzelungsvorrichtung,
- Fig. 4: die Vereinzelungseinrichtung der Einrichtung in einer hinteren Betriebsstellung und
- Fig. 5: die Vereinzelungsvorrichtung in der hintersten Betriebsstellung.

Die Fig. 1 bis 5 veranschaulichen eine Einrichtung 1 zur Vereinzelung von auf einer Fördervorrichtung 2 stapelweise stehend zugeführten flachen Gegenständen 3, wie beispielsweise Briefumschläge, Karten, Versandtaschen, Beutel, Pakete oder Druckerzeugnisse. Die Fördervorrichtung 2 ist durch ein endlos umlaufendes Zugmittel 4 bzw. Band gebildet, auf dessen oberem Fördertrum die Gegenstände 3 quer zur Förderrichtung F in aus jeweils zwei beabstandeten Wänden gebildeten Fächern (nicht ersichtlich) aneinandergereiht stehen. Seitlich des Bandes 4 ist ein als Führung der Gegenstände 3 vorgesehenes Leitorgan 5 angeordnet. Dem vorderen Stapelende 6 ist eine dasa Förderende der Fördervorrichtung 2 bildende Vereinzelungsvorrichtung 7 zugeordnet, die gegen das vordere Stapelende 6 zustellbar und von diesem entfernbar ausgebildet ist und einen der flachen Seite des jeweils vordersten Gegenstandes 3 zugewandten Abzugsabschnitt 8 eines Fördertrums 22 aufweist, mit dem die Gegenstände 3 erfasst und rechtwinklig zur Förderrichtung des zugeführten Stapels weggefördert werden. Als Erfassungs- und Fördermittel ist ein um senkrechte Achsen 11 zur Förderebene der Fördervorrichtung 2 umlaufendes Förderband 9 vorgesehen, welches zwei auf die Länge verteilte Adhäsionsabschnitte 10 aufweist, die im Bereich des Abzugsabschnitt 8 an der Rückseite mit einer Vakuumkammer verbunden sind, um den vordersten Gegenstand 3 von dem Stapel abzusaugen und seitlich wegzuziehen ( siehe Fig. 2 bis 4).

Fig. 1 zeigt die Einrichtung 1 in der Ausgangsstellung, in welcher das vordere Stapelende 6 den Abzugsabschnitt 8 an der Vereinzelungsvorrichtung 7 noch nicht erreicht hat. Diese Zuführgeschwindigkeit ist bis annähernd zur Vereinzelungsvorrichtung 7 hin grösser als die Verarbeitungsgeschwindigkeit V₁, wie sie in den Fig. 1 bis 5 beim Hinweis auf die Förderrichtung F und in dem zugehörigen Weg -/Geschwindigkeitsdiagramm S/V₁ vermerkt ist. Kurz vor Erreichen des Abzugsabschnittes 8 wird die höhere Zuführgeschwindigkeit -vergleichbar mit der Zustellbewegung eines Werkzeuges einer spanabhebenden Bearbeitungsmaschine- auf die Verarbeitungsgeschwindigkeit V₁ -die einstellbar ist- abgesenkt.
Die Vereinzelungsvorrichtung 7 erwartet den Stapel in der vorderen Endlage, die in Fig. 1 durch A, A' bezeichnet ist. Die rückwärts gerichtete -wie übrigens auch die vorwärtsgerichtete- Bewegung aus der vorderen Endlage erfolgt durch eine Antriebsvorrichtung 12, die mit strichpunktierten Linien dargestellt ist. Zu diesem Zweck ist ein Gestell (nicht ersichtlich) der Vereinzelungsvorrichtung 7 in einer parallel zur Förderrichtung F der Fördervorrichtung 2 verlaufenden Führungsanordnung vorgesehen, an der die Vereinzelungsvorrichtung vorwärts, d.h. gegen das vordere Stapelende 7 und rückwärts gerichtet, vom vorderen Stapelende weg bewegt werden kann. Diese Bewegungen können beispielsweise durch ein einen gesteuerten Getriebemotor 13 mit dem Gestell der Vereinzelungsvorrichtung verbindendes umlaufendes Zugmittel 14, Kette oder Zahnriemen, erzielt werden.

Der vollständigkeithalber sei darauf hingwiesen, dass die am vorderen Stapelende von der Vereinzelungsvorrichtung 7 erfassten Gegenstände 3 eine Abstreifvorrichtung 15 passieren, die einen Mehrfach-Abzug durch einen Adhäsionsabschnitt 10 verhindert.

Entscheidenden Anteil am Erfolg dieser Einrichtung 1 hat ein Messwertgeber 16 -angedeutet durch einen Pfeil- der die Bewegungen der Vereinzelungsvorrichtung 7 oder einen Stillstand von dieser bestimmt. Der Messwertgeber 16 ist dem vorderen Stapelende resp. der frei stehenden Fläche des vordersten Gegenstandes 3 zugewandt und mit einer symbolisch dargestellten Steuervorrichtung 17 verbunden. Diese wiederum überträgt Signale, die vom Messwertgeber 16 ausgelöst werden, an die Antriebsvorrichtung 12 bzw. den Motor 13 zur Bewegung der Vereinzelungsvorrichtung 7 an der Führungsanordnung.
Die Steuerung der Vereinzelungsvorrichtung 7 geschieht aufgrund einer Abstandsmessung zwischen dem am Gestell der Vereinzelungsvorrichtung 7 und dem vorderen Stapelende 6 der Gegenstände 3. Die Abstandsmessung wird mit physikalischen Grössen durchgeführt, die sich dafür eignen. Als solche sind das Licht, Ultraschall oder mechanische Vorrichtungen zu nenenn, wobei erstere auch im Reflexionsverfahren einsetzbar sind und zur Uebertragung von Strahlen oder Wellen jeweils Sender und Empfänger aufweisen.

Dabei ist zu bestimmenden Abstandswerten jeweils eine vorwärts, eine rückwärts gerichtete Bewegung oder ein Stillstand der Vereinzelungsvorrichtung 7 auf ihrem Bewegungsweg zugeordnet.
Die Abstandsmessung erfolgt auf einer Messstrecke 18, die gemäss den Fig. 1 bis 5 in zwei Abschnitte 19, 20 aufgeteilt ist. Die von den Abschnitten 19, 20 gebildeten Enden der Messstrecke 18 sind den Bewegungen der Vereinzelungsvorrichtung 7 zugeordnet, wobei das von dem vorderen Stapelende 6 weiter entfernte Ende der Messstrecke 18 der rückwärts gerichteten Bewegung der Vereinzelungsvorrichtung 7 zugeordnet ist, wogegen das dem vorderen Stapelende 6 näher gegenüberstehende Ende der Messstrecke 18 zur Einleitung einer vorwärtsgerichteten Bewegung der Vereinzelungsvorrichtung 7 bestimmt ist. Obschon in Fig. 1 gemäss Darstellung an der Messstrecke 18 eine vorwärts gerichtete Bewegung der Vereinzelungsvorrichtung 7 vorgesehen ist, befindet sich letztere bewegungslos in der vorderen Endlage A, A'.

Bei einer mechanischen Abstandsmessung würde beispielsweise eine Tastvorrichtung als Messwertgeber 16 die Bewegungen der Vereinzelungsvorrichtung 7 bestimmen bzw. einleiten, wobei die Tastvorrichtung, wie übrigens auch die anderen durch unterschiedliche physikalische Grössen reagierenden Messwertgeber 16, sich jeweils dem vordersten Gegenstand 3 des Stapels zuwendet. Die durch die Vereinzelungsvorrichtung 7 seitlich abgezogenen Gegenstände 3 lassen zum nächstfolgenden Gegenstand 3 einen momentanen Abstand entstehen, der ein Vorschnellen der Tastvorrichtung oder eine Strahlen- bzw. Wellenlängenänderung zur Folge hat, die wiederum eine vorwärts gerichtete Bewegung der Vereinzelungsvorrichtung 7 auslöst.

Je dicker der/die abgezogenen Gegenstände 3, umso nachhaltiger das durch den Abstand entstehende Vorwärtsrücken der Vereinzelungsvorrichtung 7.

Die Funktionsweise der Einrichtung 1 wird in einzelnen Sequenzen anhand der Fig. 2 bis 5 erläutert.

In Fig. 2 hat der aus unterschiedlich dicken Gegenständen 3 gebildete Stapel den Abzugsabschnitt 8 der Vereinzelungsvorrichtung 7 erreicht, und durch die starke Annäherung an den Messwertgeber 16 ist soeben die rückwärts gerichtete Bewegung der Vereinzelungsvorrichtung 7 eingeleitet worden bzw. steht sie bevor. Diese Situation ist auch im Weg-/Geschwindigkeitsdiagramm der Fig. 2 dargestellt. Das Förderband 9 weist beispielsweise zwei auf die Länge verteilte Adhäsionsabschnitte 10 auf, wie sie u.a. in der WO96/38361 offenbart sind.
Durch die Annäherung der Gegenstände 3 ist der Abstand zu dem vordersten Gegenstand 3 momentan aufgehoben. Dadurch hat der Messwertgeber 16 auf der Messstrecke 18 die rückwärts gerichtete Bewegung der Vereinzelungsvorrichtung 7 eingeleitet, wie dies durch Fig. 2 vermittelt wird.

Gegenüber Fig. 2 ist die Vereinzelungsvorrichtung 7 durch eine rückwärts gerichtete Bewegung gemeinsam mit dem vorderen Stapelende 6 unterwegs, wobei gemäss Weg-/Geschwindigkeitsdiagramm die Fördergeschwindigkeit V₁ der Fördervorrichtung 2 etwa auf die Hälfte reduziert und an die Geschwindigkeit der Vereinzelungsvorrichtung 7 angepasst worden ist. Es ist nicht ausgeschlossen, dass die Vereinzelungsvorrichtung 7 seit dem Zustand gemäss Fig. 2 auch vorwärts gerichtete Bewegungen ausgeführt hat oder dazwischen stillgestanden ist, wogegen das umlaufende Förderband 9 der Vereinzelungsvorrichtung 7 ununterbrochen angetrieben ist bzw. Gegenstände vom vorderen Stapelende 6 laufend entnimmt. Im dargestellten Zustand ist die Vereinzelungsvorrichtung 7 aufgrund der Stellung des Messwertgebers 16 auf der Messstrecke 18 in die rückwärts gerichtete Bewegung versetzt, d.h. von der vorderen Endlage A, A' entfernt.
Fig. 4 zeigt die Einrichtung 1 in einer Situation, in der das vordere Stapelende 6 angehalten ist und die Vereinzelungsvorrichtung 7 eine hintere Position bzw. eine Schaltposition 21 erreicht hat, in der die Förderwirkung der Fördervorrichtung 2 unterbrochen wird. Der Stapel wird weiterhin abgebaut und die Vereinzelungsvorrichtung bleibt stehen oder sie bewegt sich weiter zurück, mit gleicher oder grösserer Geschwindigkeit als zuvor.

Dadurch entsteht zwischen Messwertgeber 16 und dem vorderen Stapelende 6 ein grösserer Abstand, -ohne Entnahme von Gegenständen 3 am vorderen Stapelende 6-, der über die Steuervorrichtung 17 eine vorwärts gerichtete Bewegung der Vereinzelungsvorrichtung 7 veranlasst und anschliessend die Vereinzelung der Gegenstände des Stapels betreibt, wie dies in Fig. 5 gezeigt ist.

Allgemein leiten Lücken zwischen Messwertgeber 16 und vorderem Stapelende 6 eine vorwärts, also gegen das vordere Stapelende 6 gerichtete Bewegung der Vereinzelungsvorrichtung ein, wogegen ein abstandsloser Zustand zwischen Messwertgeber 16 und vorderem Stapelende 6 eine rückwärts gerichtete Bewegung oder ein Stillstand bzw. ein Unterbruch der Förderung der Fördervorrichtung 2 initiiert.

Die Aufhebung des Unterbruchs der Förderwirkung der Fördervorrichtung 2 erfolgt durch die Vereinzelungsvorrichtung 7 auf dem vorwärts gerichteten Bewegungsweg zwischen hinterer Endlage und vorderer Endlage A, A' der Vereinzelungsvorrichtung 7.

## Patentansprüche

1. Einrichtung (1) zur Vereinzelung von stapelweise stehend zugeführten flachen Gegenständen (3), wie Briefumschläge, Karten, Versandtaschen, Beutel, Pakete oder Druckerzeugnisse, bestehend aus einer die quer zur Zuführrichtung (F) angeordneten Gegenstände (3) transportierenden, aus einem endlos umlaufenden Zugmittel (4) gebildeten Fördervorrichtung (2) und einer der Fördervorrichtung (12) zugeordneten Vereinzelungsvorrichtung (7), die in Förderrichtung der Fördervorrichtung (2) gegen das vordere Stapelende (6) der Gegenstände (3) zustellbar ausgebildet ist und einen der flachen Seite des vordersten Gegenstandes (3) zugewandten Abzugsabschnitt (8) eines zur Förderrichtung des Stapels rechtwinklig angetriebenen Fördertrums (22) eines endlos umlaufenden Förderbandes (9) aufweist, **dadurch gekennzeichnet, dass** die Vereinzelungsvorrichtung (7) zur Einleitung einer rückwärts oder einer vorwärts gerichteten Bewegung wenigstens einen dem vorderen Stapelende (6) der transportierten Gegenstände (3) zugewandten Messwertgeber (16) aufweist.

2. Einrichtung nach Anspruch 1, **dadurch gekennzeichnet, dass** der Messwertgeber (16) zur Messung seines Abstandes vom vorderen Stapelende (6) mittels einer physikalischen Grösse ausgebildet ist und dass den gemessenen Abstandswerten die Bewegungen oder ein Stillstand der Vereinzelungsvorrichtung (7) zugeordnet sind.

3. Einrichtung nach Anspruch 1 oder 2, **dadurch gekennzeichnet, dass** die eingeleitete, rückwärts gerichtete Bewegung der Vereinzelungsvorrichtung (7) eine gleiche oder grössere Geschwindigkeit aufweist als die Fördervorrichtung (2).

4. Einrichtung nach einem der Ansprüche 2 und 3, **dadurch gekennzeichnet, dass** der Messwertgeber (16) an einem Gestell der motorisch antreibbaren Vereinzelungsvorrichtung (7) angeordnet ist.

5. Einrichtung nach einem der Ansprüche 1 bis 4, **dadurch gekennzeichnet, dass** der Messwertgeber (16) mit einer auf eine die Bewegungen der Vereinzelungsvorrichtung (7) erzeugenden Antriebsvorrichtung (12) einwirkenden Steuervorrichtung (17) verbunden ist.

6. Einrichtung nach einem der Ansprüch 1 bis 5, **dadurch gekennzeichnet, dass** dem Messwertgeber (16) eine in Abschnitte (19, 20) aufgeteilte Messstrecke (18) zugeordnet ist.

7. Einrichtung nach Anspruch 6, **dadurch gekennzeichnet, dass** den Abschnitten (19, 20) der Messstrecke (18) jeweils die rückwärts oder die vorwärts gerichteten Bewegung oder ein Stillstand der Vereinzelungsvorrichtung (7) zugeordnet sind.

8. Einrichtung nach Anspruch 7, **dadurch gekennzeichnet, dass** der Abschnitt, der dem Stillstand der Vereinzelungsvorrichtung (7) zugeordnet ist, zwischen den Abschnitten (19, 20) der rückwärts und vorwärts gerichteten Bewegungen auf der Messstrecke (18) angeordnet ist.

9. Einrichtung nach einem der Ansprüche 1 bis 8, **dadurch gekennzeichnet, dass** der Messwertgeber (16) durch eine sich auf der Messstrecke (18) physikalisch verändernde Grösse ausgebildet ist.

10. Einrichtung nach einem der Anspruch 6 bis 9, **dadurch gekennzeichnet, dass** auf dem rückwärtsgerichteten Bewegungsweg der Vereinzelungsvorrichtung (7) eine Schaltposition (21) angeordnet ist, durch welche der Antrieb der Fördervorrichtung (2) unterbrochen und die Vereinzelungsvorrichtung (7) dem Abschnitt (19, 20) der Messstrecke (18) entsprechend gesteuert wird.

11. Einrichtung nach Anspruch 10, **dadurch gekennzeichnet, dass** die Fördervorrichtung (2) nach einem bestimmten Weg der in vorwärts gerichteter Bewegung angetriebenen Vereinzelungsvorrichtung (7) in Betrieb gesetzt wird.

12. Einrichtung nach einem der Ansprüche 5 bis 12, **dadurch gekennzeichnet, dass** die Steuervorrichtung (17) zur Selbstregelung des Entnahmeprozesses der Gegenstände (3) von dem vorderen Stapelende (6) ausgebildet ist.

## Claims

1. Device (1) for separating flat objects (3) which are available from a stack, such as envelopes, cards, padded envelopes, bags, packets or printed material, consisting of a conveyor mechanism (2) transporting the objects (3) arranged crosswise with respect to the feed direction (F) which is formed from a continuously rotating drive medium (4), and of a separating mechanism (7) associated with the conveyor mechanism (12), which is designed to be capable of moving towards the leading end of the stack (6) of objects (3) in the conveyor direction of the conveyor mechanism (2) and which has a picking section (8), facing the flat side of the frontmost object (3), of a conveyor compartment (22), driven at right angles to the conveyor direction of the stack, of a continuously rotating conveyor belt (9), **characterised in that** the separating mechanism (7) has at least one measuring sensor (16) facing the leading end of the stack (6) of objects (3) being transported for the initiation of a reverse or forward direction movement.

2. Device in accordance with Claim 1, **characterised in that** the measuring sensor (16) uses a physical variable for measuring the distance between the sensor and the leading end of the stack (6), and that the measured distance values are associated with the movements or an idle state of the separating mechanism (7).

3. Device in accordance with Claim 1 or 2, **characterised in that** the initiated reverse direction movement of the separating mechanism (7) has a speed equal to or greater than that of the conveyor mechanism (2).

4. Device in accordance with one of Claims 2 and 3, **characterised in that** the measuring sensor (16) is mounted on a support for the motorised separating mechanism (7).

5. Device in accordance with one of Claims 1 to 4, **characterised in that** the measuring sensor (16) is connected to a control device (17) which influences a drive mechanism (12) generating the movements of the separating mechanism (7).

6. Device in accordance with one of Claims 1 to 5, **characterised in that** a measuring distance (18) divided into sections (19, 20) is associated with the measuring sensor (16).

7. Device in accordance with Claim 6, **characterised in that** the reverse direction or forward direction movements or an idle state of the separating mechanism (7) respectively are associated with the sections (19, 20) of the measuring distance (18).

8. Device in accordance with Claim 7, **characterised in that** the section associated with the idle state of the separating mechanism (7) is located between the sections (19, 20) for the reverse direction and forward direction movements over the measuring distance (18).

9. Device in accordance with one of Claims 1 to 8, **characterised in that** the measuring sensor (16) is designed to utilise a variable which changes physically over the measuring distance (18).

10. Device in accordance with one of Claims 6 to 9, **characterised in that** a switching position (21) is located on the reverse direction movement path of the separating mechanism (7) which causes the drive to the conveyor mechanism (2) to be interrupted and causes the separating mechanism (7) to be controlled in accordance with the section (19, 20) of the measuring distance (18).

11. Device in accordance with Claim 10, **characterised in that** the conveyor mechanism (2) is put into operation after the separating mechanism (7) has travelled a certain distance in the forward direction.

12. Device in accordance with one of Claims 5 to 12, **characterised in that** the control device (17) is designed for self-regulation of the process for picking objects (3) from the leading end of the stack (6).

## Revendications

1. Dispositif (1) pour séparer des objets (3) plats apportés en pile sur chant, comme des enveloppes, des cartes postales, des pochettes d'expédition, des sacoches, des colis ou des produits imprimés, constitué d'un dispositif (2) de transport conçu comme moyen (4) de traction circulant sans fin qui transporte les objets (3) disposés transversalement à la direction (F) d'alimentation, et d'un dispositif (7) de séparation, qui est associé au dispositif (2) de transport, qui peut être approché, dans la direction de transport du dispositif (2) de transport, contre l'extrémité (6) avant de la pile des objets (3), et qui comprend un tronçon (8) d'extraction, tourné vers le côté plat de l'objet (3) le plus en avant, d'un brin (22) de transport, entraîné perpendiculairement à la direction de transport de la pile, d'une bande (9) transporteuse circulant sans fin, **caractérisé en ce que** le dispositif (7) de séparation comporte, afin de déclencher un déplacement dirigé vers l'arrière ou vers l'avant, au moins un transducteur (16) tourné vers l'extrémité (6) avant de la pile d'objets (3) transportés.

2. Dispositif suivant la revendication 1, **caractérisé en ce que** le transducteur (16) est conçu pour mesurer sa distance de l'extrémité (6) avant de la pile au moyen d'une grandeur physique, et **en ce que** les déplacements ou une immobilisation du dispositif (7) de séparation sont associés aux valeurs mesurées de distance.

3. Dispositif suivant la revendication 1 ou 2, **caractérisé en ce que** le déplacement déclenché, dirigé vers l'arrière, du dispositif (7) de séparation possède une vitesse égale ou supérieure à celle du dispositif (2) de transport.

4. Dispositif suivant la revendication 2 ou 3, **caractérisé en ce que** le transducteur (16) est disposé sur un bâti du dispositif (7) de séparation pouvant être entraîné par moteur.

5. Dispositif suivant l'une des revendications 1 à 4, **caractérisé en ce que** le transducteur (16) est relié à un dispositif (17) de commande agissant sur un dispositif (12) d'entraînement produisant les déplacements du dispositif (7) de séparation.

6. Dispositif suivant l'une des revendications 1 à 5, **caractérisé en ce qu'**un parcours (18) de mesure divisé en tronçons (19, 20) est associé au transducteur (16).

7. Dispositif suivant la revendication 6, **caractérisé en ce que** le déplacement vers l'arrière ou vers l'avant ou une immobilisation du dispositif (7) de séparation sont respectivement associés aux tronçons (19, 20) du parcours (18) de mesure.

8. Dispositif suivant la revendication 7, **caractérisé en ce que** le tronçon qui est associé à l'immobilisation du dispositif (7) de séparation est disposé sur le parcours (18) de mesure entre les tronçons (19, 20) des déplacements vers l'avant et vers l'arrière.

9. Dispositif suivant l'une des revendications 1 à 8, **caractérisé en ce que** le transducteur (16) est formé par une grandeur se modifiant physiquement sur le parcours (18) de mesure.

10. Dispositif suivant l'une des revendications 6 à 9, **caractérisé en ce qu'**une positión (21) de commutation est disposée sur la voie de déplacement du dispositif (7) de séparation qui est dirigée vers l'arrière, position au moyen de laquelle l'entraînement du dispositif (2) de transport est interrompu et le dispositif (7) de séparation est commandé en fonction du tronçon (19, 20) du parcours (18) de mesure.

11. Dispositif suivant la revendication 10, **caractérisé en ce que** le dispositif (2) de transport est mis en marche au bout d'une course donnée du dispositif (7) de séparation entraîné en déplacement vers l'avant.

12. Dispositif suivant l'une des revendications 5 à 11, **caractérisé en ce que** le dispositif (17) de commande est conçu pour autoréguler le processus de prélèvement des objets (3) de l'extrémité (6) avant de la pile.
